# FASCICULE DE BREVET EUROPEEN

(11) **EP 1 073 823 B1**
(45) Date de publication et mention de la délivrance du brevet: **26.04.2006**
(21) Numéro de dépôt: 00906407.2
(22) Date de dépôt: 17.02.2000
(51) Int. Cl.: E21B 17/01, E21B 43/01

(54) **PROCEDE ET DISPOSITIF DE LIAISON FOND-SURFACE PAR CONDUITE SOUS-MARINE INSTALLEE A GRANDE PROFONDEUR**
VERFAHREN UND VORRICHTUNG ZUR BILDUNG EINER VERBINDUNG ZWISCHEN MEERESGRUND UND OBERFLÄCHE MITTELS EINER IN GROSSER TIEFE INSTALLIERTEN UNTERWASSERLEITUNG
METHOD AND DEVICE FOR LINKING SURFACE TO THE SEABED FOR A SUBMARINE PIPELINE INSTALLED AT GREAT DEPTH

(30) Priorité: 19.02.1999 FR 9902269
(43) Date de publication de la demande: 07.02.2001
(73) Titulaire: SAIPEM S.A., 78180 Montigny-le-Bretonneux (FR)
(72) Inventeur: PIONETTI, Régis, F-75017 Paris (FR); ROCHER, Xavier, F-78400 Chatou (FR)
(74) Mandataire: Domange, Maxime
(86) Numéro de dépôt international: PCT/FR2000/000389
(87) Numéro de publication internationale: WO 2000/049267

(56) Documents cités:
- EP-A- 0 802 302
- WO-A-98/29638
- FR-A- 2 507 672
- US-A- 4 391 332

## Description

La présente invention a pour objet un procédé et un dispositif de liaison fond-surface par conduite sous-marine installée à grande profondeur.

Le secteur technique de l'invention est le domaine de la fabrication et de l'installation de colonnes montantes de production pour l'extraction sous-marine de pétrole, de gaz ou autre matériau soluble ou fusible ou d'une suspension de matière minérale à partir de tête de puits immergé pour le développement de champs de production installés en pleine mer au large des côtes. L'application principale de l'invention étant dans le domaine de la production pétrolière.

La présente invention concerne le domaine connu des liaisons de type comportant une tour verticale ancrée sur le fond et composée d'un flotteur situé à son sommet et relié par une conduite, prenant par son propre poids la forme d'une chaînette, jusqu'à un support flottant installé en surface.

En effet, dès que la profondeur d'eau des champs de production considérés dans la présente description comme étant des champs pétroliers, devient importante, leur exploitation s'effectue en général à partir de supports flottants. Les têtes de puits sont souvent réparties sur la totalité du champ et les conduites de production, ainsi que les lignes d'injection d'eau et les câbles de contrôle commande, sont déposées sur le fond de la mer en direction d'un emplacement fixe, à la verticale duquel le support flottant est positionné en surface.

Ce support flottant comporte en général des moyens d'ancrage pour rester en position malgré les effets des courant, des vents et de la houle. Il comporte aussi en général des moyens de stockage et de traitement du pétrole ainsi que des moyens de déchargement vers des pétroliers enleveurs, ces derniers se présentant à intervalle régulier pour effectuer l'enlèvement de la production. L'appellation de ces supports flottants est le terme anglo-saxon "Floating Production Storage Offloading" (signifiant "moyen flottant de stockage, de production et de déchargement") dont on utilisera le terme abrégé "FPSO" dans l'ensemble de la description suivante.

Ces FPSO sont soit ancrés par une série de lignes d'ancres partant de chacun des angles du support flottant, auquel cas le FPSO garde un cap sensiblement constant quelles que soient les conditions d'environnement, soit reliés à un touret solidaire de la structure du FPSO, ledit touret étant ancré par une série de ligne d'ancres. Dans ce dernier cas, le FPSO est libre de tourner autour du touret, ce dernier gardant un cap constant ; le FPSO prend alors un cap correspondant à la résultante des efforts dus au vent, au courant et à la houle sur la coque du navire. Dans la description qui va suivre les liaisons fond-surface décrites arrivent, dans le cas d'un FPSO ancré donc à cap sensiblement constant, en général sur le bord du navire (exemple de la figure 2) et dans le cas d'un FPSO sur touret, sur le touret lui-même (exemple de la figure 6).

La conduite de liaison fond-surface, appelée "riser", dont on utilisera également le terme dans la présente description, peut être réalisée en remontant de manière continue les conduites posées au fond, directement vers le FPSO en donnant une configuration de chaînette dont l'angle avec la verticale, au niveau du FPSO, est en général de 3 à 15 degrés (riser caténaire). Ces liaisons sont réalisées impérativement au moyens de conduites flexibles lorsque la profondeur d'eau est inférieure à quelques centaines de mètres, mais dès lors que la profondeur atteint et dépasse 800 à 1 000m, les conduites flexibles peuvent être remplacés par des conduites résistantes et rigides constituées d'éléments tubulaires soudés ou vissés entre eux réalisés en matériau rigide, tel qu'en matériau composite ou en acier de forte épaisseur. Ces risers rigides en matériau résistant de forte épaisseur, en configuration de chaînette sont communément appelés par le terme anglo-saxon "Steel Catenary Riser" (signifiant "riser en acier en forme de chaînette") dont on utilisera le terme abrégé "SCR" dans la présente description qu'il soit en acier ou autre matériau tel que composite.

Une conduite flexible et un riser rigide de type SCR, soumis aux seules forces de gravitation, de même hauteur et présentant, au niveau du point d'accrochage sur le FPSO, un même angle par rapport à la verticale, auront une courbure identique sur toute leur longueur en suspension. Mathématiquement, cette courbe est parfaitement définie et s'appelle chaînette. Cependant, les SCRs sont beaucoup plus simples que les conduites flexibles sur le plan technique et beaucoup moins onéreux. Les conduites flexibles sont en effet des structures complexes et coûteuses réalisées à partir de gaines métalliques spiralées multiples et de matériaux composites.

La profondeur d'eau de certains champs pétroliers dépasse 1 500m et peut atteindre 2 000 à 3 000m . La tension induite au niveau du FPSO par chacun des SCRs peut atteindre 250 à 300 tonnes et le grand nombre de risers rendus nécessaires pour le développement de certains champs, conduit à renforcer de manière considérable la structure desdits FPSO et à créer des déséquilibres si les charges sur bâbord et tribord sont différentes. De plus, lors des mouvements circulaires du FPSO autour de sa position moyenne, la chaînette formée par le SCR se modifie et le point de contact au niveau du sol se déplace d'avant en arrière et de gauche à droite, au même rythme que le FPSO, reposant ou soulevant une portion de la conduite. Ces mouvements répétés sur de longues périodes créeront un sillon dans les sols peu consolidés que l'on rencontre couramment à grande profondeur, ce qui aura pour effet de modifier la courbure de la chaînette et conduire, si le phénomène s'amplifie, à des risques d'endommagement des conduites, soit au niveau des conduites sous-marines, soit au niveau des SCRs.

En raison de la multiplicité des lignes existant sur ce type d'installation, on est amené à préférer une solution de type tour dans laquelle les conduites et câbles convergent au pied d'une tour et remontent le long de celle-ci, soit jusqu'à la surface, soit jusqu'à une profondeur proche de la surface, profondeur à partir de laquelle des conduites flexibles assurent la liaison entre le sommet de la tour et le FPSO. La tour est alors munie de moyens de flottabilité pour rester en position verticale et les risers sont reliés, en pied de tour, aux conduites sous-marines par des manchettes souples qui absorbent les mouvements angulaires de la tour. L'ensemble est communément appelé "Tour Riser Hybride", car il fait intervenir deux technologies, d'une part une partie verticale, la tour, dans laquelle le riser est constitué de conduites rigides verticales, d'autre part la partie haute du riser constituée des conduites flexibles en chaînette reliant le sommet de la tour avec le FPSO.

On connaît le brevet français FR 2 507 672 publié le 17 Décembre 1982 et intitulé "colonne montante pour les grandes profondeurs d'eau" qui décrit une telle tour hybride comprenant un flotteur en surface relié au FPSO par l'intermédiaire de conduites flexibles et portant des guides suspendus dans lesquels passent uniquement la portion supérieure des conduites verticales de transfert de fluide : ladite tour hybride est ancrée sur le fond de la mer par un câble tendu laissant une certaine souplesse de mouvement vertical à l'ensemble, la portion inférieure des conduites étant libre et formant un coude au niveau du fond sur lequel elle s'appuie.

L'intérêt d'une telle tour hybride réside dans la possibilité pour le FPSO de pouvoir s'écarter de sa position normale en induisant un minimum de contraintes dans la tour ainsi que dans les portions de conduites en forme de chaînettes en suspension, tant au fond qu'en surface. En effet, le FPSO est en général ancré par une multitude de lignes reliées à un système d'ancres reposant sur le fond de la mer. Ce système d'ancrage crée des efforts de rappel qui maintiennent le FPSO dans une position neutre. Les liaisons fond-surface créent des efforts verticaux et horizontaux supplémentaires qui ont pour effet de déplacer l'axe du FPSO par rapport à ladite position neutre. En l'absence de courant, de vent, de houle et pour un niveau de marée moyen, la position du FPSO correspond à une position P0 dite position de référence. Sous l'effet conjugué des conditions d'environnement, d'une part sur la coque du FPSO et d'autre part sur les divers éléments constitutifs des risers, le FPSO va se déplacer, par rapport à cette position de référence, en proportion de la valeur de la résultante de tous les efforts appliqués au système.

Ainsi, pour des efforts sur la coque du FPSO tendant à l'éloigner de l'axe de la tour, on constate les effets suivants : - d'une part la chaînette se tend et son angle avec la verticale, au niveau du point d'attache avec le FPSO augmente, ce qui implique un augmentation de l'effort vertical et de l'effort horizontal sur le FPSO ; - d'autre part l'angle d'inclinaison de la tour dû au dit effort horizontal, augmente.

Pour minimiser les conséquences des excursions du FPSO, on recherche en général à augmenter la raideur du système d'ancrage et à donner de la souplesse au niveau des liaisons fond-surface. Pour cela, la configuration tour associée à une chaînette présente une grande capacité d'absorber les excursions du FPSO, tout en minimisant les mouvements au niveau de la tour et les déformations des chaînettes.

Pour amortir les mouvements du FPSO, on cherche à augmenter la courbure de la conduite le reliant au sommet de la tour. Et, les conduites flexibles sont considérées comme mieux adaptées à la réalisation des liaisons entre le FPSO et le sommet de la tour. Dans les réalisations antérieures de "tours hybrides" décrites dans FR 2 507 672 ou dans d'autres types de structures telles que celles décrites dans US 4 391 332 et EP 802 302, on met en oeuvre des conduites flexibles plongeantes, c'est-à-dire descendant largement en-dessous du flotteur pour y remonter ensuite. Ceci est possible car une conduite flexible est capable de résister à la fatigue même lorsque sa courbure présente un rayon de courbure de seulement quelques mètres.

Mais, la structure interne des flexibles est très complexe et leur coût très élevé, c'est pourquoi, dans les réalisations antérieures de tours hybrides, on cherche à remonter la tour le plus près possible de la surface, tout en évitant les zones de turbulence en surface, c'est-à-dire à des profondeurs en général inférieures à 200m, de préférence de l'ordre de 50 m. Ceci permet de mettre en oeuvre des longueurs de conduites flexibles réduites et donc moins coûteuses mais aussi et surtout, ceci permet de rendre les connexions des conduites flexibles au sommet de la tour plus accessibles aux plongeurs.

Tous les éléments de ces tours hybrides ou de ces risers caténaires doivent être dimensionnés pour supporter la houle, le courant et les mouvements du navire de surface dans les conditions extrêmes de mer, ce qui conduit à des structures immergées d'ampleur considérable devant supporter des contraintes importantes et résister à des phénomènes de fatigue tout au long de leur durée de vie qui atteint et dépasse couramment 20 ans.

Le problème posé est donc de pouvoir réaliser et installer de telles liaisons fond-surface pour conduites sous-marines à grandes profondeurs, telles qu'au delà de 1 000 mètres par exemple, et de type comportant une tour verticale ancrée sur le fond de la mer et dont le flotteur situé à son sommet est relié à un support flottant installé en surface, par une conduite en forme de chaînette, en limitant les efforts sur les flotteurs et les conduites reliant celui-ci au support flottant, l'ensemble du dispositif devant être capable de résister aux contraintes et à la fatigue tout en acceptant des déplacements importants du support de surface et sans nécessiter des structures considérables et trop coûteuses, et dont la mise en place doit pouvoir être facilitée et être réversible pour être facilement entretenu et remplacé.

Une solution au problème posé est un dispositif de liaison fond-surface pour conduite sous-marine installée à grande profondeur comportant d'une part une tour verticale constituée d'au moins un flotteur associé à un système d'ancrage et portant au moins un riser vertical reliant le flotteur au fond de la mer et pouvant se connecter à des conduites sous-marines reposant au fond de la mer et, d'autre part au moins une conduite de liaison depuis ledit flotteur vers tout support de surface tel que suivant la présente invention ladite conduite de liaison est un riser dont la paroi est un tube résistant rigide, notamment en acier ou matériau composite.

Pour une conduite rigide, le rayon minimal de courbure tolérable est de 10 à 100 fois supérieur à celui d'une conduite flexible. Pour limiter la fatigue, on considère en effet que le rayon de courbure d'une conduite rigide en acier doit être en général supérieur à environ 100 m. Pour apporter de la flexibilité et fournir une capacité identique à absorber les mouvements du support flottant et les mouvements de la tour, on compense le fait que la chaînette est moins courbée avec une conduite rigide, en augmentant la distance entre le support flottant et le flotteur au sommet de la tour, et donc en augmentant la longueur de la conduite rigide. Toutefois, le poids apparent dans l'eau d'une conduite plus rigide est plus important que celui d'une conduite flexible, la charge en tête au niveau du flotteur et les efforts sur le flotteur au sommet de la tour sont donc accrus. Ceci pourrait conduire à surdimensionner le flotteur, et induire des coûts importants. C'est pourquoi de préférence, selon la présente invention, on installe le flotteur au sommet de la tour, à une distance plus grande de la surface de l'eau, notamment à une profondeur au-dessous de la dernière thermocline, celle-ci étant définie ci-après, de préférence au moins 100 m au-dessous de la dernière thermocline. En particulier on installe le flotteur au sommet de la tour à au moins 300 m de la surface de l'eau, de préférence au moins 500 m de la surface de l'eau, de préférence encore à une profondeur supérieure à la demi-profondeur d'eau à laquelle est ancrée la tour.

En abaissant ainsi le flotteur au sommet de la tour, on cumule les avantages suivants :
- on augmente la longueur de la conduite rigide de liaison entre le FPSO et le sommet de la tour, ce qui permet d'amortir davantage les mouvements de la tour et du FPSO,
- tout en respectant les rayons de courbure minimum acceptables par la conduite rigide en chaînette, et ce quels que soient les mouvements d'ensemble,
- tout en minimisant les coûts car la tour étant moins haute, la structure immergée représente une structure moins considérable et donc moins coûteuse, et les flotteurs nécessaires pour sa mise en tension sont moins importants et donc moins coûteux - et ce en dépit de l'augmentation du poids apparent dans l'eau de la conduite liée à l'augmentation de sa longueur - car du fait qu'il n'y a pas ou peu de remontée de la chaînette vers le flotteur, le poids de la conduite rigide en chaînette est essentiellement supportée directement par le FPSO.

Toutefois, le maintien d'une tour de certaine hauteur, notamment d'au moins 50m, de préférence 100m, est avantageux car la tour, de par sa mobilité, contribue à amortir le système sous l'effet des mouvements du FPSO.

Dans un mode de réalisation préféré, le système d'ancrage comporte au moins un tendon vertical, une embase inférieure à laquelle est fixée l'extrémité inférieure du tendon et au moins un guide au travers duquel passe l'extrémité inférieure dudit riser vertical. Plus particulièrement, le guide peut être sur l'embase. Avantageusement, ledit tendon comporte également des moyens de guidage répartis sur toute sa longueur, à travers lesquels passe au moins ledit riser vertical.

Ladite embase peut être simplement posée sur le fond de la mer et restant en place par son propre poids, ou peut être ancrée au moyen de piles ou tout autre dispositif propre à la maintenir en place ; le flotteur est relié à cette embase par l'intermédiaire d'une liaison souple située en pied, et d'un lien axial constitué soit d'un câble soit d'une barre métallique soit encore d'une conduite. Ce lien axial est appelé "tendon" dans la présente description.

Dans un mode préférentiel de réalisation, l'extrémité supérieure dudit riser vertical est suspendue à travers au moins un guide solidaire dudit flotteur, disposé en son sein ou à sa périphérie, ladite extrémité supérieure du riser vertical est connectée par le dessus dudit flotteur à l'extrémité coudée de ladite conduite de liaison, et l'extrémité inférieure du riser vertical est apte à être connectée à l'extrémité d'une manchette également coudée, mobile, entre une position haute et une position basse, par rapport à ladite embase, à laquelle cette manchette est suspendue et associée à un moyen de rappel la ramenant en position haute en l'absence du riser, ledit moyen de rappel pouvant être un contrepoids. Cette mobilité de la manchette coudée permet d'absorber les variations de longueur du riser sous les effets de la température et de la pression.

En tête du riser vertical, un dispositif de butée solidaire de celui-ci vient s'appuyer sur le guide support installé en tête du flotteur et maintient ainsi la totalité du riser : celui-ci étant alors suspendu, son poids apparent dans l'eau est soutenu par une partie de la flottabilité du flotteur.

Dans un mode de réalisation particulier, lesdits moyens de guidage répartis sur toute la longueur du tendon et à travers lesquels passe ledit riser vertical, comprennent une cavité cylindrique de préférence surmontée d'un entonnoir conique, le diamètre intérieur de ladite cavité cylindrique étant supérieur à celui du riser vertical, et lesdits moyens de guidage comprennent une membrane souple solidaire de la paroi intérieure de ladite cavité cylindrique, créant ainsi une poche étanche entre ladite membrane et ladite paroi interne, poche que l'on peut remplir d'un fluide, de préférence à très forte viscosité, de manière à venir en appui contre le riser.

De préférence, des patins de frottement sont associés à ladite membrane et viennent en appui contre le riser lorsque ladite poche est remplie de fluide. Les patins permettent ainsi le coulissement du riser vertical quand sa longueur varie sous l'effet de la température et de la pression.

Les objectifs de la présente invention sont également obtenus par un procédé de liaison utilisant comme indiqué ci-dessus d'une part une tour verticale constituée d'au moins un flotteur associé à un système d'ancrage et portant au moins un riser vertical apte à descendre jusqu'au fond de la mer et d'autre part au moins une conduite de liaison depuis ledit flotteur vers tout support de surface, tel que, suivant la présente invention, on installe ledit flotteur à une profondeur d'immersion située en dessous de la dernière thermocline, celle-ci étant définie et précisée ci-après, et on relie ledit flotteur au support de surface par au moins un riser résistant rigide constituant une desdites conduites de liaison.

Suivant un mode préférentiel de mise en oeuvre du procédé de liaison suivant l'invention :
- on met en place sur le fond de la mer une embase que l'on solidarise audit fond ; on y fixe l'extrémité inférieure d'un tendon qui est solidaire, à son autre extrémité supérieure, dudit flotteur, l'ensemble constituant ledit système d'ancrage de la tour verticale ;
- on descend progressivement ledit riser vertical, par exemple par descente à partir d'un support flottant installé à la verticale dudit flotteur, et à travers un des ensembles des guidages de celui-ci et jusqu'à ce que son extrémité supérieure vienne en appui sur ledit flotteur, son extrémité inférieure venant alors se connecter à l'extrémité supérieure d'une manchette pré-installée sur ladite embase.

Lors de sa descente, le riser vertical passe de préférence successivement dans une série de guides solidaires du lien axial, appelé tendon, et est ainsi maintenu dans une position sensiblement parallèle audit tendon et aux autres riser verticaux, soit déjà installés dans les guides adjacents, soit devant être installés ultérieurement.

Dans un mode particulier de réalisation, on installe ledit flotteur à une profondeur d'immersion supérieure à la demi-profondeur d'eau à laquelle est ancrée la tour suivant l'invention, ce qui permet alors d'assembler préalablement l'ensemble du riser vertical et de le transporter en position verticale jusqu'à la verticale du guide correspondant du flotteur pour y être descendu.

Le résultat est un nouveau procédé de liaison fond-surface par conduite sous-marine, installée à grande profondeur et répondant au problème posé.

En effet, l'étude des courants marins dans les diverses mers du monde a montré l'existence de plusieurs stratifications, depuis la surface et jusqu'au fond de la mer. Ainsi, pour des profondeurs d'eau supérieures à 500-1000m, dans une configuration océanique de type Atlantique, on observe comme représenté sur la figure 1 :
- une couche de surface 18₁ pouvant atteindre 50 m au-dessous le la surface 19, et dans laquelle les courants sont locaux et principalement dus aux vents et aux phénomènes de marée. Dans cette zone, les courants sont importants sensiblement uniformes sur la tranche d'eau. Ils peuvent atteindre des vitesses de l'ordre de 2,5 m/s dans le cas de l'Afrique de l'Ouest,
- une zone de transition 29₁, appelée thermocline, d'épaisseur variable mais faible (3 à 10m). Dans cette zone de transition 29₁ le courant décroît rapidement pour atteindre la vitesse de la couche intermédiaire,
- une couche intermédiaire 18₂ dans laquelle les courants varient de 0,5 m/s à 1m/s. Cette couche intermédiaire s'étend d'environ -55m à -150m et les courants sont principalement des courants thermiques dus aux phénomènes climatiques,
- une deuxième zone de transition 29₂ ou thermocline elle aussi d'épaisseur variable mais faible (± 10m). Dans cette zone de transition le courant décroît rapidement pour atteindre la valeur de la couche inférieure,
- une couche inférieure 18₃ dans laquelle les courants sont faibles et ne dépassent en général pas 0,5 m/s. Ces courants sont dus à des mouvements d'eau intercontinentaux. Cette couche commence à environ -150 / -170 m et se poursuit jusqu'au fond 12 de la mer, c'est à dire jusqu'à des profondeurs pouvant atteindre 1 000 à 3 000m selon les endroits.

Dans certaines mers, on peut observer trois thermoclines 29 sur la partie supérieure, mais d'une manière générale, la couche inférieure 18₃ commence aux alentours de -170 / -200m.

Ainsi, la tour et son flotteur suivant l'invention et tel que décrits ci-après étant localisés en dessous de cette thermocline inférieure 29₂ sont dans la tranche d'eau 18₃ engendrant les sollicitations dues au courants les plus faibles. De plus, le flotteur se trouve à l'abri des effets de la houle, effets qui décroissent rapidement avec la profondeur et qu'il est d'usage de négliger dès lors que l'on dépasse 120 à 150 m de profondeur. Les efforts auxquels la tour se trouve alors soumise sont ainsi considérablement réduits et sensiblement uniforme dans toute sa hauteur sous l'effet des courants de fond intercontinentaux.

Le dispositif selon l'invention, constitué de l'ensemble tour-SCR aura un comportement bien meilleur sous l'effet des conditions d'environnement non seulement habituelles, mais aussi extrêmes telles que les conditions annuelles, décennales et centennales. Les efforts et les contraintes seront réduites de manière très significatives et la tenue en fatigue des divers composants critiques sera considérablement augmentée, ce qui permettra de fournir un meilleur service pendant toute la durée de vie du champ.

Le flotteur se trouvant ainsi à une profondeur importante, peut être relié au FPSO par l'intermédiaire d'au moins un SCR et non pas d'une liaison flexible telle qu'il est d'usage à ce jour de procéder : ces liaisons SCR sont simples et de plus, la structure interne des SCRs, des risers verticaux et des conduites reposant sur le fond peuvent être alors identiques, ce qui simplifie le passage de racleurs de nettoyage. Le passage fréquent de ces racleurs de nettoyage est en effet indispensable dans le cas de dépôts solides tels la paraffine ou les hydrates et on doit pouvoir agir de manière très énergique et répétée sans endommager la surface interne des risers et des conduites.

D'une manière générale, le flotteur est installé aux environs de la mi-hauteur de la tranche d'eau, mais on pourra être amené à l'installer plus haut ou plus bas pour privilégier certains avantages que nous allons décrire maintenant. Dans tous les cas de figure, le flotteur ne sera jamais situé à proximité de la dernière thermocline décrite précédemment, mais largement plus bas, par exemple 100m plus bas, de manière à ne jamais risquer d'être soumis aux perturbations engendrées par la thermocline, ni aux courants existant dans la tranche supérieure, au cas où des perturbations des courants marins à l'échelle planétaire viendraient modifier de manière significative les mouvements océanologiques.

Le SCR est relié au riser vertical au niveau du sommet du flotteur par l'intermédiaire d'un joint flexible qui autorise une variation importante de l'angle entre l'axe de la tour et l'axe de la chaînette au niveau dudit joint flexible, sans engendrer de contraintes significatives dans le SCR ni dans le sommet du flotteur. Ce joint flexible pourra être soit une rotule sphérique avec joints d'étanchéité, soit une rotule lamifiée constituée de sandwich de feuilles d'élastomères et de tôles adhérisées, capable d'absorber des mouvement angulaires importants par déformation des élastomères, tout en conservant une étanchéité parfaite en raison de l'absence de joints de frottement, soit encore une longueur limitée de conduite flexible capable de fournir le même service.

Le dispositif selon l'invention sera avantageusement équipé d'un connecteur automatique situé au niveau du joint flexible, soit entre la tour et le joint flexible, soit entre le joint flexible et le FPSO. Ainsi, l'installation d'un tel SCR peut se faire de manière entièrement automatique, sans avoir à faire appel à des plongeurs. La séquence d'installation consiste alors à installer la tour, puis à transporter en position verticale le futur SCR, à le fixer au bordé du FPSO en position définitive. Un câble connecté à l'extrémité inférieure du futur SCR est alors manipulé par un ROV qui est le nom abrégé du terme anglo-saxon "Remotely Operated Vehicule" (signifiant "sous-marin automatique télécommandé, depuis la surface, et dont on utilisera le terme abrégé ROV dans la présente description), pour être ramené vers le sommet de la tour et être connecté à des moyens de traction solidaires du flotteur et commandés par exemple par le ROV qui fournit alors la puissance nécessaire tout en contrôlant les opérations à l'aide de caméras vidéo dont le signal est remonté en surface auprès des opérateurs installés sur le support flottant d'intervention. Le câble est alors tiré et l'extrémité du SCR équipé de l'extrémité mâle, par exemple, d'un connecteur automatique est ramenée vers l'extrémité femelle du même connecteur automatique. En fin de phase d'approche, l'ensemble est verrouillé et les moyens de tirage libérés pour pouvoir intervenir sur l'installation de la ligne suivante. Le principe des connecteurs automatiques étant connu de l'homme de l'art dans le domaine de l'hydraulique et de la pneumatique, ne sera pas décrit ici dans ses détails.
Ce mode d'installation présente l'avantage d'être entièrement réversible, dans la mesure où le connecteur automatique est conçu pour pouvoir être déconnecté. Il est ainsi possible, en cours d'exploitation, d'intervenir sur un seul SCR pour le démonter et le remplacer sans perturber le reste de la production et donc sans avoir à arrêter la production des risers et SCRs voisins.

De la même manière, la tour et les risers verticaux sont avantageusement installés selon la séquence suivante :
- mise en place de l'embase et solidarisation avec le fond,
- installation du tendon équipé de ses guides et du flotteur supérieur,
- transport, en position verticale, du riser vertical assemblé jusqu'à la verticale de son guide situé dans la bouée,
- descente progressive du riser vertical dans ses guides en contrôlant depuis la surface l'opération de descente,
- en fin de descente, la tête du riser repose sur le sommet du flotteur et comporte un coude puis, par exemple, le joint flexible sur lequel est fixé la partie femelle du connecteur automatique décrit précédemment.
- l'extrémité basse du riser vertical est elle aussi avantageusement équipée d'un connecteur automatique, préférentiellement la partie mâle en raison de son moindre encombrement, l'ensemble pouvant être connecté avec l'extrémité de la conduite sous-marine reliant le pied de la tour à l'une des têtes de puits, ladite extrémité étant équipée de la partie femelle dudit connecteur automatique.

Ce mode d'installation des risers verticaux présente l'avantage d'être entièrement réversible, dans la mesure où le connecteur automatique de pied de riser est lui aussi conçu pour pouvoir être déconnecté. Il est ainsi possible, en cours d'exploitation, d'intervenir sur un seul riser pour le démonter et le remplacer sans perturber le reste de la production et donc sans avoir à arrêter la production des risers et SCRs voisins.

Dans la mesure où le flotteur est installé à une profondeur supérieure à la moitié de la hauteur d'eau, il sera possible de transporter en vertical le riser entièrement terminé et de le descendre à travers le flotteur. Si le flotteur se trouve au dessus de la mi-hauteur d'eau, il conviendra de positionner le support flottant d'installation à la verticale dudit flotteur et d'assembler les éléments de riser au fur et à mesure de la descente de son extrémité inférieure vers et à travers le flotteur et les divers guides installés le long du tendon, ledit assemblage pouvant être réalisé soit par soudure, soit par collage, soit encore par assemblage mécanique tel que le vissage, le bridage ou le sertissage. Dans une version préférée du dispositif, on transportera en position verticale depuis un emplacement d'assemblage éloigné de la tour, une longueur préassemblée du riser, ladite longueur étant inférieure à la hauteur d'eau restant entre la surface et le sommet de la tour. Ainsi, le support flottant d'intervention viendra se positionner à la verticale du flotteur avec une longueur optimale de riser déjà assemblé, équipé en partie inférieure de la portion mâle du connecteur automatique et prêt à être descendu vers et à travers le flotteur et les divers guides installés le long du tendon. Au fur et à mesure de la descente, la partie supérieure manquante du riser est assemblée comme décrit précédemment.

Le mode opératoire ainsi décrit permet de limiter au minimum la présence du support flottant d'intervention dans la zone de la tour, ce qui minimise les risques d'accident. Ainsi, pour pouvoir intervenir ultérieurement et démonter de manière simple le riser, on privilégiera des modes d'assemblage permettant un démontage rapide et non destructif, tel le vissage, ce qui permettra d'extraire le riser de son supportage, de désassembler par dévissage les tronçons successifs de la seule partie supérieure nécessaire pour libérer la partie basse du riser du sommet du flotteur, le support flottant d'intervention quittant alors la position avec le reste du riser en suspension, et se dirigeant vers un emplacement éloigné des installations sensibles pour terminer les opérations de maintenance.

Dans le but de minimiser la présence du support flottant d'intervention à la verticale de la tour, on installe avantageusement le flotteur à un niveau inférieur à la demi hauteur d'eau, il est ainsi possible pour le support flottant d'intervention d'installer ou d'extraire l'intégralité du riser sans à avoir à assembler ou démonter aucun de ses composants, ce qui réduit encore les risques d'accident dans la zone de la tour et des installations sensibles.

D'autres caractéristiques et avantages de la présente invention ressortiront mieux à la lecture de la description qui va suivre, faite de manière illustrative et non limitative, en référence aux dessins annexés sur lesquels :
- la figure 1 est la représentation de la totalité de la tranche d'eau dans une configuration océanique de type Atlantique, tel que décrit précédemment, dans laquelle sont indiqués en abscisse les valeurs indicatives des courants en mètre/seconde et en ordonnées les profondeurs approximatives des différentes couches et des thermoclines correspondantes.
- la figure 2 est une vue en perspective d'un développement de champ pétrolier par 1 500m de profondeur d'eau, représentant le FPSO en surface, une tour centrale de récupération des effluents pétroliers et de deux tours latérales d'injection d'eau,
- la figure 3 est une vue en coupe du flotteur associée à une vue de côté du tendon central et de deux risers,
- la figure 4 est une vue de côté de l'embase de la tour comportant deux risers, le tendon central et deux manchettes de raccordement aux conduites sous-marines,
- la figure 5 est une vue de côté de l'embase d'une tour mono-riser,
- La figure 6 est la représentation schématique, illustrant le résultat d'un calcul en statique, d'un FPSO ancré sur touret par 2 000 m de profondeur d'eau et relié à une tour suivant l'invention située à 1 000 m de profondeur ;
- la figure 7 est une série de deux courbes représentant les variations de la tension horizontale et de la distance horizontale de l'embase d'ancrage du flotteur au FPSO en fonction de la profondeur du flotteur pour une hauteur d'eau de 2 000m et une excursion de 8%,
- la figure 8 est une série de deux courbes représentant les variations de l'excursion du FPSO et de la tension horizontale en fonction de la profondeur du flotteur pour une hauteur d'eau de 2 000m et une distance entre FPSO et bouée de 950m,
- la figure 9 est une coupe en vue de côté de l'un des guidages de riser relatif à la figure 3,
- la figure 10 est une section en vue de dessus selon AA, relative à la figure 9.

Dans ces dessins, les éléments identiques ou similaires portent, sauf indication contraire, les mêmes références d'une figure à l'autre.

La figure 2 représente un FPSO 1 ancré sur un champ pétrolier par 1 500m de hauteur d'eau 18, par un système d'ancrage non représenté et comportant par exemple, sur bâbord, au niveau de son bordé un système de supportage 2 de conduites SCR d'effluents pétroliers 3 et de conduites d'injection d'eau 4. Les SCRs d'effluents pétroliers sont connectés à une tour située par exemple à -800m de la surface 19, au niveau supérieur du flotteur 5 comportant quatre emplacements le traversant, dont deux seulement sont occupés. Ledit flotteur est relié à l'embase 8 reposant sur le fond de la mer, au moyen d'un tendon 6 auquel sont fixés une multitude de guides 7 à travers lesquels sont installés des risers 9 connectés au niveau de l'embase à des manchettes de raccordement 11₁ elles-mêmes connectées à des conduites sous-marines 10 au niveau d'un bloc intermédiaire de connexion 13 ; d'autres manchettes de raccordement 11₂ sont en attente de l'installation des risers verticaux correspondants.

Deux tours d'injection d'eau identiques sont constituées d'un flotteur 14 installé à -1 000m de la surface et relié à l'embase 16 au moyen d'un riser 15 assurant de plus la fonction de tendon. Une manchette de raccordement 17 assure la liaison entre le pied de riser et le bloc intermédiaire de connexion 13.

Le flotteur de la tour pour effluents pétroliers étant par exemple à -800m de la surface, se trouve à une distance latérale d'environ 500m de la verticale du bordé du FPSO pour une liaison SCR en forme de chaînette arrivant au flotteur à l'horizontale, ce qui facilite grandement les opérations d'installation et de maintenance par un navire d'intervention, lequel n'interférera pas avec les opérations d'exploitation courante du FPSO. De plus, ledit navire d'intervention pourra se positionner à la verticale de la tour et évoluer sans risquer d'accrocher les lignes d'ancrage permanent dudit FPSO. Le flotteur 14 de la tour pour l'injection d'eau étant à -1 000m de la surface, donc plus bas que la tour précédente se trouvera ainsi éloigné de 550m du bordé du FPSO.

La figure 3 représente la vue en coupe du flotteur 5 d'une tour multi-risers associée à la vue de côté des divers composants associés. Ledit flotteur 5 est constitué par exemple d'un caisson rempli de mousse syntactique et est relié au tendon central 6 par un dispositif de liaison 20 présentant à son extrémité inférieure une pièce d'inertie variable 21 assurant la transmission des contraintes entre tendon ct flotteur. Le flotteur comporte des guides 22 creux verticaux et alignés avec les moyens de guidages 23 des guides 7 installés à intervalles, réguliers ou non, sur la hauteur du tendon 6 et solidarisés à ce dernier au moyen d'un dispositif d'accrochage 24. Les guides 22 peuvent être soit intégrés au sein du flotteur, soit installés à sa périphérie ou encore dans sa partie centrale. Ces guides reçoivent les risers verticaux 9 représentés sur la partie gauche complètement installés et raccordés au SCR 3 et sur la partie droite en phase de début d'insertion de l'extrémité mâle 25 d'un connecteur automatique de riser 9.

L'extrémité dudit connecteur automatique 25 est raccordée à une câblette 26 passant à travers chacun des guides 22, 23, jusqu'à l'embase 8 de la tour au niveau de laquelle une poulie de renvoi 27 est installée ; l'embase 8 et la poulie 27 représentés sur la figure 4 sont schématisés sous la forme de retour de câble 28 sur la figure 3. Le câble 26 remonte en surface jusqu'au navire d'intervention où il est maintenu en tension par un treuil à tension constante. Ainsi, le navire d'intervention se présente à la verticale de la tour avec le riser 9 complètement assemblé, car la profondeur - 800 m du flotteur 5 dans cet exemple de réalisation est supérieure à la longueur - 700 m du riser 9. Un ROV accroche à l'extrémité du connecteur automatique 25 la câblette 26, cette dernière ayant été préinstallée avant la mise en place de l'ensemble embase 8 - tendon 6 -flotteur 5 ; la seconde extrémité est remontée en surface pour être connectée à un treuil à tension constante non représenté. L'opération de descente du riser 9₁ s'effectue en maintenant la tension dans le câble 26, laquelle tension impose alors à l'extrémité du connecteur automatique 25 de passer successivement à travers chacun des guides 23₁ . La tension nécessaire dans le câble 26 pour cette opération sera d'autant plus importante que l'angle d'inclinaison de la tour sera élevé. En effet lors de l'installation du premier riser sur la tour, cette dernière sera en position sensiblement verticale. Après connexion du SCR correspondant relié au FPSO, ledit SCR exercera sur la tour une force horizontale qui engendrera un mouvement angulaire de la tour par rapport à la verticale, orienté vers le FPSO. Au fur et à mesure des installations des risers successifs, cet angle augmentera et la tension nécessaire dans le câble 26 augmentera proportionnellement.

La partie gauche de la même figure 3 représente le riser 9₂ installé dans son guide 22 : son extrémité 30 repose sur la partie supérieure du guidage 22 et constitue la partie femelle d'un connecteur automatique dans laquelle sera insérée la partie mâle 31 dudit connecteur, solidaire d'un coude 32 lui-même solidaire d'un joint flexible 33 connecté à l'extrémité du SCR 3.

En raison de la hauteur de la tour dans cet exemple de réalisation, la longueur du SCR est inférieure à la hauteur d'eau et ce dernier est assemblé à l'extérieur du champ par le navire d'intervention, puis transporté en pendant jusqu'au FPSO où il est transféré et raccordé à son extrémité supérieure. Son extrémité inférieure équipée du joint flexible 33, du coude 32 et de la partie mâle 31 du connecteur automatique est reliée à un câble dont la seconde extrémité est transférée par le ROV vers des moyens de tirage, non représentés, solidaires du flotteur et dont la puissance est, par exemple, fournie par ou à travers le ROV. Le tirage du câble depuis le flotteur met la conduite en forme de chaînette et lorsque l'embout mâle 31 se trouve à proximité de la partie femelle 30 correspondante, les deux parties sont assemblées par des moyens, non représentés, connus de l'homme de l'art dans le domaine des connecteurs hydrauliques et pneumatiques. Après mise en place du SCR3, une butée 34 est installée sur le flotteur 5 qui vient en appui sur une collerette solidaire 35 du coude 32 de manière à reprendre les efforts horizontaux engendrés par le SCR et à éviter les rotations de l'ensemble et en particulier du coude autour de l'axe 36 des risers 9.

La figure 4 est une vue de côté de l'embase 8 d'une tour multi-risers constitué d'une plaque de base 40 lestée, reposant sur le sol 12 du fond de la mer et supportant une structure métallique comportant des guides 41, un joint flexible central 42 apte à recevoir l'extrémité inférieure du tendon 6. Deux risers 9 sont représentés, sur la gauche le riser 9₁ est connecté au niveau de la partie mâle 25₁ de son connecteur automatique, à la partie femelle 44₁ du même connecteur solidaire de la manchette de raccordement 11₁ à des conduites sous-marines non représentées. Soumis à des variations de température, le riser 9 peut se dilater en coulissant dans les divers guides 7 répartis le long de la tour. En partie basse, le mouvement de l'extrémité inférieure peut atteindre plusieurs mètres en variations extrêmes : aussi le riser 9₁. associé à sa manchette 11₂ sont libres de se déplacer verticalement dans les guides 41₁ et 49₁ solidaires de la structure de l'embase 8.

Un système de contre poids constitué d'une masse 48₁ d'un câble 46₁ tourné autour d'une poulie 45₁ solidaire du bâti de l'embase 8 est connecté à un renfort 50₁ de la manchette 11₁ au niveau du point d'attache 47₁. Ce contrepoids est dimensionné pour maintenir, en l'absence du riser 9₁, la manchette en position haute, le renfort 50₁ venant alors en butée avec la structure de l'embase 8 au niveau du guidage 49₁. Cette position haute est détaillée dans la partie droite de la figure qui montre un riser 9₂ en cours de descente, après passage de la partie mâle 25₂ du connecteur automatique à travers le dernier guide 41₂. Le câble 26 maintenu en tension depuis la surface et servant à tirer l'extrémité du riser à travers les différents guides a été déconnecté par le ROV. La descente du riser 9₂ est ensuite effectuée jusqu'à ce que la partie mâle 25₂ rentre dans la partie femelle 44₂. Dans cette phase d'enclenchement, la manchette 11₂ est toujours en position haute car le contrepoids 48₂ est dimensionné pour supporter au moins le poids propre de ladite manchette additionné de l'effort vertical nécessaire à la phase d'enclenchement. Après le dit enclenchement, le riser 9 peut descendre jusqu'à ce que sa partie supérieure repose sur le flotteur, la manchette 11 se trouvant alors en position basse et le contrepoids se soulevant d'autant.

Ainsi, en cas d'intervention future nécessitant l'enlèvement du riser 9₂, le ROV opérera le déverrouillage du connecteur automatique 25₂-44₂ et lors de l'extraction du riser, la manchette se remettra en position haute grâce à l'action du contrepoids 48₂. La réinstallation du riser 9₂ après réparation sera effectuée de la même manière que l'installation initiale, car le dispositif selon l'invention est entièrement réversible.

Les figures 9 et 10 détaillent un moyen de guidage 7 d'un riser 9, ledit moyen de guidage étant solidaire, au niveau d'une pièce d'accrochage 24, d'un tendon 6 non représenté. Le moyen de guidage 7 est constitué d'une poche cylindrique 7a surmontée d'un entonnoir conique 7b permettant le guidage, lors de la mise en place du riser, de la partie mâle d'un connecteur automatique non représenté. Ledit connecteur étant d'un diamètre supérieur à celui du riser 9 le guide doit être d'un diamètre nettement supérieur à celui du riser 9. Pour limiter et amortir les mouvements latéraux du riser en opération, le moyen de guidage 7 est avantageusement muni d'un dispositif ajustable en diamètre permettant d'ajuster le diamètre intérieur de la poche cylindrique 7a.
Lors de l'opération d'installation ou de retrait du riser, le dispositif est complètement rétracté, de sorte que la poche cylindrique 7a présente un diamètre maximal et il est complètement expansé lorsque le riser est en configuration opérationnelle.

Le dispositif ajustable est constitué d'une membrane souple 60 solidaire du moyen de guidage cylindrique 7a par l'intermédiaire de bagues de sertissage hautes et basses 61, ce qui crée une poche étanche 62 capable de recevoir un fluide par l'intermédiaire d'un orifice 63 muni d'une vanne d'isolation 64. Une multitude de patins 65a - 65b, par exemple 6 ou 8 patins sont solidaires de la membrane 60 et viennent en appui avec le riser 9 lorsque la poche 62 est complètement remplie. Dans les deux figures 9 & 10, dans la partie gauche du dessin, la membrane 60 associée au patin 65b est représentée en position rétractée, alors qu'elle est représentée associée au patin 65a en position active dans la partie droite, c'est à dire en contact avec le riser. La poche 62 est en communication avec une chambre extérieure limitée par une membrane 66 elle même maintenue étanche par deux cerclages 67, un orifice 68 mettant les deux chambres en communication. Ainsi, lorsque la poche 62 est vidée de son contenu par aspiration du fluide à travers la vanne 64, les membranes 60 et 66 se trouvent plaquées sur le guidage cylindrique 7a et la multitude de patins 65 sont complètement rétractés, laissant ainsi un passage maximal: Lorsque le riser est en place, le fluide de remplissage est pompé à travers la vanne 64, jusqu'à ce que la membrane extérieure se gonfle par la pression ; ladite vanne est alors fermée et l'effet centraliseur est obtenu et la force peut être ajustée simplement par injection d'un volume supplémentaire de fluide créant un gonflement de la membrane extérieure, laquelle joue le rôle de vessie pressurisée, donc de réserve sous pression. L'utilisation d'un fluide à très forte viscosité, tel une graisse filante, chargée ou non, permet à l'ensemble de jouer le rôle d'amortisseur par absorption d'énergie, ce qui empêche l'apparition de phénomènes vibratoires dans le riser soumis aux effets du courant. Les phases de gonflage, de dégonflage ou d'ajustement de la pression sont réalisées à l'aide des bras manipulateurs et de pompes embarquées à bord des ROVs d'intervention. La membrane extérieure 66 joue le rôle de témoin visuel, ce qui permet, sans mesure complémentaire, de connaître l'état du guidage amortisseur, par simple inspection à l'aide des caméras disponibles sur les ROVs.

La figure 5 est la vue de côté de la partie inférieure d'une tour mono-riser constituée d'une embase 16 reposant sur le sol 12 et supportant la manchette coudée de raccordement 17 à l'extrémité de laquelle est installé un joint flexible 37 connecté lui même à la partie femelle 38 d'un connecteur automatique. Le riser 15 est équipé à sa base de la partie mâle 39 du même connecteur automatique. Dans ce mode de réalisation d'un dispositif selon l'invention, le riser 15 joue aussi le rôle de tendon et le connecteur automatique 38-39, ainsi que le joint flexible 37 sont dimensionnés pour reprendre la tension engendrée par le fluide sous pression additionné de la tension créée par le flotteur 14 et les conditions d'environnement sur l'ensemble SCR 4 - tour.

La figure 6 représente schématiquement deux positions d'un FPSO, ancré sur touret, et obtenues à partir des résultats d'un calcul effectué en statique, sans tenir compte des effets dynamiques, pour un champ pétrolier installé par 2 000 m de fond et avec le flotteur 5 de la tour suivant l'invention positionnée à 1 000 m de profondeur : le poids linéaire apparent dans l'eau du SCR 3 et du riser vertical 9 unique, faisant office de tendon, considérés pleins d'huile, a été pris en compte pour une valeur de 97,96 kg/m , et la flottabilité nette au niveau du flotteur 5 à une valeur de 180 tonnes (flottabilité du flotteur-poids apparent dans l'eau du flotteur 5, du tendon et du ou des riser(s) verticaux 9) ; le SCR 3 et le riser vertical 9 sont réalisés dans le même matériau et une configuration de même type, tel que d'un diamètre de 10,25 pouces et une épaisseur de 1 pouce avec une rigidité longitudinale considérée infinie et une isolation donnée ; l'eau de mer est considérée avec un poids volumique de 1 033 kg/m³.

La position moyenne du FPSO 1 étant P0, les résultats des calculs détaillent les caractéristiques d'une position éloignée P₁ et d'une position rapprochée P₂, correspondant à une excursion maximale de 8 % de la profondeur d'eau de 2 000 m, le flotteur 5 étant positionné à une profondeur d'eau égale à environ la moitié de la tranche d'eau considérée et reliée au fond 12 par un riser 9 de longueur 1 014 m :
- pour la positon P₁ la plus éloignée : le rayon de courbure minimal du SCR3 est de 506m avec un angle en tête α1 de 19° pour une tension de 157 tonnes et un angle β1 en bas de 15° pour une tension horizontale de 51 tonnes ; la longueur développée du riser 3 est de 1 322 m pour une immersion du flotteur 5 de 1 019 m ; l'angle en-tête y 1 du riser tendu 9 est de 15° et la distance horizontale du FPSO 1 à l'embase 8 du riser est de 1 027 m.
- pour la position Pz la plus rapprochée : le rayon de courbure minimal du SCR3 est de 300 m avec un angle en tête α2 de 13 ° pour une tension de 133 tonnes et un angle en base β2 de - 10° et une tension horizontale de 30 tonnes; la longueur développée du SCR 3 est bien entendu la même que dans la position ci-dessus, à savoir 1 322 m et l'immersion du flotteur 5 est de 1000 m; l'angle en-tête γ2 du riser tendu 9 est de 9,6° et la distance horizontale du FPSO 1 à l'embase 8 est de 868 m, la distance à la position P0 moyenne étant L = 947 m.

La figure 7 représente sur la base des hypothèses détaillées dans la figure 6 les variations de tension horizontale et de la distance L de l'embase 8 au FPSO 1 en fonction de la profondeur du flotteur 5. On observe ainsi que pour une augmentation de la profondeur du flotteur 5, la tension horizontale décroît et présente un minimum pour - 1 400 m. De plus, pour une profondeur comprise entre - 1 000 et - 1 800 m, la tension est comprise entre 52 et 53 tonnes, donc sensiblement constante. De même, la distance L au FPSO 1 représente une valeur maximum pour - 1 400 m et reste sensiblement constante autour de - 950 / - 960 m pour une profondeur comprise entre - 1 000 et - 1.800 M. Ainsi, si on installe deux tours sensiblement à la même distance du FPSO avec des flotteurs situés à des profondeurs très différentes, leurs performances seront similaires, mais les SCR étant radicalement différents ne risqueront pas d'interférer entre eux.

La figure 8 représente sur la base des hypothèses détaillées de la figure 6 les variations de l'excursion du FPSO et de la tension horizontale en fonction de la profondeur du flotteur 5 et pour une distance du FPSO 1 et embase 8 de 950 m (position P0). Le calcul a été réalisé sur la base d'une excursion de 8 % correspondant à une profondeur du flotteur de 1 000 m. Dans les phases de conception de champs pétroliers, il est d'usage de considérer une excursion maximale correspondant justement à 8 % de la hauteur d'eau, ce qui correspond à 160 m pour une profondeur d'eau de 2 000 m. On observe ainsi que pour une réduction de la profondeur du flotteur 5, l'excursion maximale et la tension horizontale ont tendance à augmenter alors que pour une augmentation de cette profondeur, l'excursion reste stable autour de 8 % et la tension reste stable autour de 50 tonnes. Il apparaît ainsi que pour des profondeurs supérieures à 1 000 m, l'excursion maximale et la tension restent stables en statique. Cet ensemble constitue donc un invariant du système, lequel invariant aura un effet stabilisateur pour ce système soumis à des effets dynamiques.

Ainsi, selon l'invention, la localisation du flotteur 5 à une profondeur supérieure à la demi hauteur d'eau présente un grand avantage pour la stabilité du système et donc pour sa tenue en fatigue pendant toute la durée de vie du champ.

Il apparaît ainsi que pour le développement de champs nécessitant une multitude de tours, en localisant les flotteurs dans la demi tranche d'eau inférieure, on disposera d'une grande latitude de choix quant à la position des flotteurs, conduisant à de faibles variations des efforts horizontaux et de la distance tour-FPSO. En procédant ainsi on peut positionner dans l'espace une multiplicité d'ensembles tour-SCRs en évitant les interférences des flotteurs entre eux et des SCRs entre eux, ce qui augmente la sécurité et la performance des installations durant la durée de vie du champ.

Dans toutes les descriptions des dispositifs selon l'invention, parties mâles et parties femelles des connecteurs automatiques ont été décrites dans une position donnée, mais elles peuvent, sans changer le caractère de l'invention, être interverties. De la même manière, la position du connecteur automatique et du joint flexible adjacent peuvent être inversées sans changer le caractère de l'invention.

D'une manière générale, une tour augmente la capacité d'excursion du FPSO autour de sa position moyenne, alors qu'un SCR de grandes dimensions améliore l'amortissement du système. En effet, la courbe mathématique que représente la chaînette constituée par une conduite de masse linéaire et d'inertie constante présente, en partant du FPSO vers le flotteur, une variation constante de sa courbure, laquelle a une valeur minimale (rayon de courbure maximal) au niveau du FPSO, puis croît vers une valeur maximale (rayon de courbure minimal) au niveau du flotteur. Le FPSO, soumis aux conditions d'environnement transmettra ses mouvements à l'ensemble constitué du ou des SCRs et de la tour. L'excitation du SCR conduira à des mouvement d'ensemble dudit SCR engendrant des variations localisées de rayon de courbure lesquelles engendreront des mouvements transversaux qui auront pour effet d'absorber une partie de l'énergie. Ainsi, des SCR de grande amplitude absorberont un maximum d'énergie sur toute leur longueur et le transfert d'énergie d'excitation au flotteur sera réduite au minimum. Le SCR joue ainsi, vis à vis de la tour, le rôle de filtre pour les mouvements d'excitation engendrés par le FPSO.

La tour, favorable pour améliorer la capacité d'excursion pour de faibles variations angulaires, est un médiocre amortisseur et de plus elle est sujette à des vibrations engendrées par des phénomènes tourbillonnaires (vortex), c'est pourquoi le dispositif selon l'invention consiste à installer la tour et son flotteur à grande profondeur, dans une zone où les courants sont stables et les effets de vortex sont faibles.

Ainsi, sur un champ pétrolier installé par exemple par 1500m de hauteur d'eau, dans le cas d'une tour de faible hauteur, par exemple située à 100m au dessus du fond, le SCR, d'une hauteur d'environ 1 400m, se comporte vis à vis du FPSO comme un SCR conventionnel, sans toutefois présenter les inconvénients existant dans l'art antérieur et liés à la formation d'une souille au niveau du point de contact et des risques d'endommagement du SCR dans cette zone. La présence de joints articulés au niveau du FPSO et au niveau du flotteur de la tour facilite les excitations de la chaînette, lesquelles conduiront à des absorption d'énergie, donc à un amortissement global, tout en minimisant la transmission d'efforts au niveau des extrémités, tant au FPSO qu'au flotteur de la tour, par la suppression des encastrements.

Une tour de grande hauteur sera préférée dans le cas où l'on recherche un système d'isolation performant tel que le pipe-in-pipe. Le concept pipe-in-pipe est constitué de deux conduites concentriques entre lesquelles un système d'isolation est installé. Ce système d'isolation peut être de la mousse de polyuréthanne, de la mousse syntactique ou encore un gaz à une pression absolue pouvant varier de la pression régnant au fond, par exemple, jusqu'au vide absolu, ce dernier présentant le meilleur niveau de performances en termes d'isolation. Nous rappelons à ce sujet que la mousse syntactique est constituée de microsphères, en général de verre enrobé dans une matrice de matières réticulables de type époxy ou polyuréthanne. Un tel système pipe-in-pipe est coûteux et présente une certaine complexité de mise en oeuvre car il est en général constitué d'éléments de 12 ou 24m de longueur assemblés par soudage ou par vissage. S'il est particulièrement bien adapté aux risers de la tour, son utilisation pour les SCR est plus délicate et l'on préfère mettre en oeuvre des systèmes d'isolation plus résistants mais moins performants et moins coûteux, tels les coquilles de mousse syntactique pour moyennes profondeurs. Ainsi, avec une tour de grande hauteur on met en oeuvre, au sein de la tour seulement, une technologie de pipe-in-pipe chère mais performante et présentant un maximum de garanties de durée de vie, car la tour se trouve dans la partie la plus calme de la tranche d'eau. On utilise dans la partie haute des SCR associés à des systèmes d'isolation moins performants sur le plan thermique, mais plus aptes à résister durant la durée de vie des installations aux conditions d'environnement, et ce à des coûts considérablement moindres. Ainsi le fluide arrivant en pied de tour à une température, par exemple 55°C, il perdra durant son trajet dans la tour quelques degrés, par exemple 4-5°C, essentiellement dus à la dépressurisation de l'effluent sur un trajet représentant par exemple 45% de la hauteur d'eau et, sur le parcours du SCR représentant le complément, soit 55% de la hauteur d'eau, il perdra encore quelques degrés, par exemple 7-9°C dus en partie à une isolation moins performante et en partie à la dépressurisation de l'effluent. Dans l'exemple cité, le fluide aura ainsi perdu au total de 11 à 14°C en utilisant deux systèmes d'isolation présentant des niveaux de performance très différents, car l'objectif recherché est une optimisation de l'ensemble isolation globale basée sur des critères de durée de vie et de coût.

Une tour de grande hauteur sera aussi préférée dans le cas où des bouchons de gaz ont tendance à se former dans la colonne montante. En effet, de tels bouchons sont suivis d'un front liquide pouvant se déplacer à des vitesses très élevées et provoquant de manière hératique des phénomènes internes de type coups de bélier. Ces phénomènes se répercutent sur le SCR et remontent jusqu'au FPSO en créant des fronts de pression interne au sein du fluide. De tels coups de bélier au sein des risers verticaux peuvent engendrer des efforts de plusieurs tonnes au niveau des extrémités. Ces efforts se produiront alors au niveau du flotteur dont la masse globale peut atteindre 100 à 200 tonnes, ce qui rend insignifiantes les conséquences de tels phénomènes sur le système de risers. On considère ainsi que les effets de tels coups de bélier sont du deuxième ordre lorsqu'ils se produisent sur la tour verticale alors qu'ils sont du premier ordre lorsqu'ils se produisent au sein d'un SCR de même hauteur.

Ainsi, d'une manière générale, dans des configurations de production d'effluent et surtout celles nécessitant une isolation, on privilégiera des tours hautes.

Dans le cas d'injection d'eau, laquelle s'effectue avec une grande stabilité de la veine fluide et par conséquent n'engendre pas de phénomènes de coups de bélier, on installera de préférence une tour basse pour se rapprocher de la configuration d'un simple SCR reposant sur le fond de la mer, sans toutefois rencontrer les inconvénients de l'art antérieur décrits précédemment.

Dans ce même cas, on remplacera avantageusement le tendon central par une conduite à travers laquelle circulera l'eau d'injection. En effet, les risers d'injection d'eau sont en général en nombre très limités et sont reliés au niveau du fond de la mer à des embranchements multiples à partir desquels des conduites sous-marines rejoignent les puits d'injection d'eau. Cette conduite-tendon assurera une double fonction, option qui bien que possible dans le cas de la production d'effluents pétroliers n'est pas souhaitable car les opérations de maintenance nécessitent alors un démontage de l'ensemble flotteur-conduite-tendon.

Les développements de champs pétroliers sont souvent réalisés en séquence sur plusieurs années, au fur et à mesure de la réalisation des puits et de l'installation des têtes de puits. Le dispositif selon l'invention permet avantageusement d'installer autour du FPSO une multiplicité de tours indépendantes les unes des autres et situées à des profondeurs différentes, ce qui présente l'avantage de localiser le pied de chacune d'entre elles à des distances horizontales du FPSO d'autant plus grandes que le flotteur est situé plus profond. Cette disposition permet de faire converger vers chacun des pieds de tour un grand nombre de conduites sous-marines, sans interférer avec les pieds de tour voisins ni leurs conduites sous-marines associées.

## Revendications

1. Dispositif de liaison fond-surface pour conduite sous-marine installée à grande profondeur comportant d'une part une tour verticale constituée d'au moins un flotteur (5, 14) associé à un système d'ancrage (6, 8, 16) et portant au moins un riser vertical (9,15) reliant ledit flotteur jusqu'au fond de la mer (18) et pouvant se connecter à une dite conduite sous-marine reposant sur le fond de la mer, et d'autre part au moins une conduite de liaison (4, 3) depuis ledit flotteur (5, 14) vers tout support de surface (1) **caractérisé en ce que** ladite conduite de liaison (4, 3) est un riser dont la paroi est un tube résistant rigide.

2. Dispositif suivant la revendication 1, **caractérisée en ce que** ledit flotteur (5, 14) est installé à une profondeur d'immersion située en dessous de la dernière thermocline, de préférence à une profondeur d'immersion supérieure à 300 m, de préférence encore supérieure à 500 m.

3. Dispositif de liaison suivant la revendication 2, **caractérisé en ce que** ledit flotteur est installé à une profondeur supérieure à la demi profondeur d'eau à laquelle la tour est ancrée.

4. Dispositif de liaison suivant l'une des revendications 1 à 3, **caractérisé en ce que** le système d'ancrage comporte au moins un tendon (6) vertical, une embase inférieure (8) auquel est fixé l'extrémité inférieure du tendon, et au moins un guide (41) à travers lequel passe l'extrémité inférieure (25) du riser (9) vertical.

5. Dispositif de liaison suivant la revendication 4 **caractérisé en ce que** l'extrémité inférieure (25) du riser (9) vertical est apte à être connectée à l'extrémité (44) d'une manchette coudée mobile, entre une position haute et une position basse, par rapport à ladite, embase (8), à laquelle cette manchette est suspendue et associée à un moyen de rappel la ramenant en position haute en l'absence de riser (9).

6. Dispositif selon l'une quelconque des revendications 4 ou 5 **caractérisée en ce que** ledit tendon (6) comporte des moyens de guidage (7) répartis sur toute sa longueur et à travers lesquels passent au moins ledit riser (9.) vertical.

7. Dispositif selon l'une quelconque des revendications 1 à 6 **caractérisé en ce que** l'extrémité supérieure (30) dudit riser vertical (9, 15) est suspendue à travers au moins un guide (22) solidaire dudit flotteur (5, 14) et connectée par le dessus de celui-ci à l'extrémité coudée (32) de ladite conduite de liaison (4, 3).

8. Dispositif selon l'une des revendications 6 ou 7, **caractérisé en ce que** lesdits moyens de guidage (7) comprenant une cavité cylindrique (7a) de préférence surmontée d'un entonnoir conique (7b), le diamètre intérieur de ladite cavité cylindrique (7a) étant supérieur à celui du riser vertical (9), et lesdits moyens de guidage comprennent une membrane souple (60) solidaire de la paroi interne de ladite cavité cylindrique (7a), créant ainsi une poche étanche (62) entre ladite membrane (60) et ladite paroi interne, poche que l'on peut remplir d'un fluide, de préférence à très forte viscosité, de manière à venir en appui contre le riser.

9. Dispositif selon la revendication 8, **caractérisé en ce que** des patins de frottement (65) sont associés à ladite membrane (60) et viennent en appui contre le riser (9) lorsque ladite poche (62) est remplie de fluide.

10. Procédé de liaison fond-surface par conduite sous-marine installée à grande profondeur **caractérisé en ce que** l'on installe un dispositif selon l'une des revendications 1 à 9.

11. Procédé de liaison suivant la revendication 10 **caractérisé en ce que**:
- on met en place sur le fond de la mer (12) une embase (8) que l'on solidarise audit fond (12), et à laquelle on fixe l'extrémité inférieure d'un tendon (6) qui est solidaire, à son autre extrémité supérieure, dudit flotteur semble constituant ledit système d'ancrage de la tour verticale ;
- on descend progressivement ledit riser vertical (9) depuis la surface (19) et à travers un ensemble de guidage (22) dudit flotteur (5) jusqu'à ce que son extrémité supérieure (30) vienne en appui sur ledit flotteur (5), son extrémité inférieure (25) venant se connecter à l'extrémité supérieure d'une manchette (11) pré-installée sur ladite embase (8).

12. Procédé de liaison selon l'une quelconque des revendications 10 ou 11 **caractérisé en ce qu'**on installe ledit flotteur (5, 14) à une profondeur d'immersion supérieure à la demi-profondeur d'eau à laquelle est ancrée la tour.

13. Procédé de liaison suivant les revendications 11 et 12 **caractérisé en ce qu'**on assemble préalablement l'ensemble du riser (9) vertical et on le transporte en position verticale jusqu'à la verticale du guide (22) correspondant du flotteur (5).

## Claims

1. A bottom-to-surface link system for an underwater pipe installed at great depth, the system comprising firstly a vertical tower constituted by at least one float (5, 14) associated with an anchor system (6, 8, 16) and carrying at least one vertical riser (9, 15) connecting said float to the sea bed (18) and capable of being connected to one of said underwater pipes resting on the sea bed, and secondly at least one link pipe (4, 3) from said float (5, 14) to a surface support (1), the system being **characterised in that** said link pipe (4, 3) is a riser whose wall is a rigid strong tube.

2. A link system according to claim 1, **characterised in that** said float (5, 14) is installed at a depth situated below the last thermocline, preferably at a depth of more than 300 m, and more preferably still of more than 500 m.

3. A link system according to claim 2, **characterised in that** said float is installed at a depth that is greater than half the water depth in which the tower is anchored.

4. A link system according to one of claims 1 to 3, **characterised in that** the anchor system comprises at least one vertical tendon (6), a bottom foot unit (8) to which the bottom end of the tendon is fixed, and at least one guide (44) through which the bottom end (25) of the vertical riser (9) passes.

5. A link system according to claim 4, **characterised in that** the bottom end (25) of the vertical riser (9) is suitable for being connected to the end (41) of a connection sleeve bend that is movable between a high position and a low position relative to said foot unit (8), the sleeve being suspended from said foot unit and being associated with return means urging it towards a high position in the absence of a riser (9).

6. A system according to claim 4 or 5, **characterised in that** said tendon (6) has guide means (7) distributed along its entire length and through which at least said vertical riser (9) passes.

7. A system according to any one of claims 1 to 6, **characterised in that** the top end (30) of said vertical riser (9, 15) is suspended through at least one guide (22) secured to said float (5, 14), and is connected via the top thereof to the bent end (32) of said link pipe (4, 3).

8. A system according to claim 6 or 7, **characterised in that** said guide means (7) comprise a cylindrical cavity (7a), preferably surmounted by a conical funnel (7b), the inside diameter of said cylindrical cavity (7a) being greater than the diameter of the vertical riser (9), and said guide means including a flexible membrane (60) secured to the inside wall of said cylindrical cavity (7a), thereby creating a leakproof bag (62) between said membrane (60) and said inside wall, which bag can be filled with a fluid, preferably a fluid of very high viscosity, so as to press against the riser.

9. A system according to claim 8, **characterised in that** friction shoes (65) are associated with said membrane (60) and bear against the riser (9) when said bag (62) is filled with fluid.

10. A bottom-to-surface link method for an underwater pipe installed at great depth, **characterised in that** a system is installed according to one of claims 1 to 9.

11. A link method according to claim 10, **characterised in that**:
- a foot unit (8) is installed on the sea bed (12) and is secured to the sea bed (12), the bottom end of a tendon (6) is fixed thereto, which tendon has its top, other end secured to said float (5), the assembly constituting said anchor system of the vertical tower; and
- said vertical riser (9) is lowered progressively from the surface (19) and through a guide assembly (22) of said float (5) until its top end (30) comes to bear against said float (5), its bottom end (25) coming into connection with the top end of a connection sleeve (11) preinstalled on said foot unit (8).

12. A link method according to claim 10 or 11, **characterised in that** said float (5, 14) is installed at a depth that is greater than half the depth of the water in which the tower is anchored.

13. A link method according to claims 11 and 12, **characterised in that** the entire vertical riser (9) is pre-assembled and **in that** the riser is transported in the vertical position to vertically above the corresponding guide (22) of the float (5).

## Patentansprüche

1. Vorrichtung zur Verbindung von Boden und Oberfläche für eine Unterwasserleitung, die in großer Tiefe installiert ist, umfassend einerseits einen vertikalen Turm, der von mindestens einem Schwimmer (5, 14) gebildet ist, der mit einem Verankerungssystem (6, 8, 16) verbunden ist und mindestens eine vertikale Steigleitung (9, 15) trägt, die den Schwimmer mit dem Meeresboden (18) verbindet, und andererseits mindestens eine Verbindungsleitung (4, 3) von dem Schwimmer (5, 14) zu jeder Oberflächenstütze (1), **dadurch gekennzeichnet, daß** die Verbindungsleitung (4, 3) eine Steigleitung ist, deren Wand ein starres widerstandsfähiges Rohr ist.

2. Vorrichtung nach Anspruch 1, **dadurch gekennzeichnet, daß** der Schwimmer (5, 14) in einer Eintauchtiefe installiert ist, die sich unter der letzten Thermocline vorzugsweise in einer Eintauchtiefe von über 300 m, ferner vorzugsweise von über 500 m befindet.

3. Verbindungsvorrichtung nach Anspruch 2, **dadurch gekennzeichnet, daß** der Schwimmer in einer größeren Tiefe als die halbe Wassertiefe, in der der Turm verankert ist, installiert ist.

4. Verbindungsvorrichtung nach einem der Ansprüche 1 bis 3, **dadurch gekennzeichnet, daß** das Verankerungssystem mindestens ein vertikales Spannstück (6), einen unteren Sockel (8), an dem das untere Ende des Spannstücks befestigt ist, und mindestens eine Führung (41) umfaßt, durch die das untere Ende (25) der vertikalen Steigleitung (9) verläuft.

5. Verbindungsvorrichtung nach Anspruch 4, **dadurch gekennzeichnet, daß** das untere Ende (25) der vertikalen Steigleitung (9) an das Ende (44) einer beweglichen gekrümmten Manschette zwischen einer oberen und einer unteren Position in Bezug auf den Sockel (8) angeschlossen ist, an dem diese Manschette aufgehängt und mit einem Rückstellmittel verbunden ist, das sie in die obere Position zurückführt, wenn keine Steigleitung (9) vorhanden ist.

6. Vorrichtung nach einem der Ansprüche 4 oder 5, **dadurch gekennzeichnet, daß** das Spannstück (6) Führungsmittel (7) umfaßt, die auf seiner gesamten Länge verteilt sind und durch die zumindest die vertikale Steigleitung (9) verläuft.

7. Vorrichtung nach einem der Ansprüche 1 bis 6, **dadurch gekennzeichnet, daß** das obere Ende (30) der vertikalen Steigleitung (9, 15) durch mindestens eine mit dem Schwimmer (5, 14) verbundene Führung (22) aufgehängt und über den oberen Teil desselben mit dem gekrümmten Ende (32) der Verbindungsleitung (4, 3) verbunden ist.

8. Vorrichtung nach einem der Ansprüche 6 oder 7, **dadurch gekennzeichnet, daß** die Führungsmittel (7) einen zylindrischen Hohlraum (7a) umfassen, der vorzugsweise über einem konischen Trichter (7b) befestigt ist, wobei der Innendurchmesser des zylindrischen Hohlraums (7a) größer als jener der vertikalen Steigleitung (9) ist, und daß die Führungsmittel eine weiche Membran (60) umfassen, die mit der Innenwand des zylindrischen Hohlraums (7a) verbunden ist und so eine dichte Tasche (62) zwischen der Membran (60) und der Innenwand erzeugt, wobei diese Tasche mit einem Fluid mit vorzugsweise sehr hoher Viskosität gefüllt werden kann, um mit der Steigleitung in Anlage zu gelangen.

9. Vorrichtung nach Anspruch 8, **dadurch gekennzeichnet, daß** Reibkufen (65) mit der Membran (60) verbunden sind und an der Steigleitung (9) zur Anlage gelangen, wenn die Tasche (62) mit Fluid gefüllt ist.

10. Verfahren zur Verbindung von Boden und Oberfläche durch eine Unterwasserleitung, die in großer Tiefe installiert ist, **dadurch gekennzeichnet, daß** eine Vorrichtung nach einem der Ansprüche 1 bis 9 installiert wird.

11. Verfahren zur Verbindung nach Anspruch 10, **dadurch gekennzeichnet, daß**:
- am Meeresboden (12) ein Sockel (8) angeordnet wird, der mit dem Boden (12) verbunden wird und an dem das untere Ende eines Spannstücks (6) befestigt wird, das mit seinem anderen oberen Ende mit dem Schwimmer (5) verbunden ist, wobei die Einheit das Verankerungssystem des vertikalen Turms darstellt,
- nach und nach die vertikale Steigleitung (9) von der Oberfläche (19) und durch eine Führungseinheit (22) des Schwimmers (5) abgesenkt wird, bis sein oberes Ende (30) am Schwimmer (5) zur Anlage gelangt, wobei sich sein unteres Ende (25) an das obere Ende einer Manschette (11) anschließt, die auf dem Sockel (8) vorinstalliert ist.

12. Verfahren zur Verbindung nach einem der Ansprüche 10 oder 11, **dadurch gekennzeichnet, daß** der Schwimmer (5, 14) in einer größeren Eintauchtiefe als die halbe Wassertiefe, in der der Turm verankert ist, installiert wird.

13. Verfahren zur Verbindung nach den Ansprüchen 11 und 12, **dadurch gekennzeichnet, daß** die Einheit der vertikalen Steigleitung (9) vorher zusammengebaut und in vertikale Position bis zur Vertikalen der entsprechenden Führung (22) des Schwimmers (5) gebracht wird.
